# EUROPÄISCHE PATENTSCHRIFT

(11) **EP 3 447 204 B1**
(45) Veröffentlichungstag und Bekanntmachung des Hinweises auf die Patenterteilung: **01.07.2020**
(21) Anmeldenummer: 17020375.6
(22) Anmeldetag: 22.08.2017
(51) Int. Cl.: E03D 11/14, A47B 81/00, E03F 5/04, E03B 7/09, E03C 1/02, E03C 1/042

(54) **BEHÄLTNIS ZUM ABGEDICHTETEN EINBAU IN EINE WAND, VERWENDUNG DER DICHTUNG EINES SOLCHEN BEHÄLTNISSES UND SEIN HERSTELLVERFAHREN**
CONTAINER FOR SEALED INSTALLATION IN A WALL, USE OF THE SEALING OF AND METHOD OF PRODUCTION OF SUCH A CONTAINER
RÉCEPTACLE POUR L'INSTALLATION ÉTANCHE DANS UNE MUR, UTILISATION DE LA BOURRAGE ET PROCÉDÉ DE LA PRODUCTION D'UN TEL RÉCEPTACLE

(43) Veröffentlichungstag der Anmeldung: 27.02.2019
(73) Patentinhaber: Geberit International AG, 8645 Jona (CH)
(72) Erfinder: Kuzel, Daniel, CH-8045 Zürich (CH); Weber, Lothar, CH-8646 Wagen (CH)
(74) Vertreter: König Szynka Tilmann von Renesse Patentanwälte Partnerschaft mbB

(56) Entgegenhaltungen:
- EP-A1- 0 844 340
- EP-A1- 3 031 990
- DE-A1- 4 241 989
- DE-A1-102010 016 816
- US-A1- 2014 352 798

## Beschreibung

Die vorliegende Erfindung bezieht sich auf ein Behältnis nach dem Oberbegriff des Anspruchs 1, das in eine Wand, z. B. eine Badezimmerwand, abgedichtet eingebaut werden soll und eine hierzu vorgesehene Dichtung aufweist. Sie bezieht sich ferner auf eine entsprechende Verwendung dieser Dichtung und ein Herstellverfahren zur Herstellung eines solchen Behältnisses.

Das Behältnis ist im Rahmen dieser Darstellung allgemein gemeint und kann z. B. ein Behältnis zur Aufnahme eines Unterputzspülkastens eines WC oder eines anderen Wasserabgabegeräts, z. B. eines Spülventils, sein. Insbesondere kann das Behältnis dabei einen Leckageschutz für das Wasserabgabegerät bilden.

WCs haben nämlich definitionsgemäß eine Wasserspülung und die häufigste Lösung beinhaltet einen Spülkasten zur Bevorratung eines ausreichenden Spülwasservolumens. Moderne Spülkästen bestehen in der Regel im Wesentlichen aus einem spritzgegossenen oder blasgeformten Kunststofftank und in der Vergangenheit waren auch keramische Spülkästen gebräuchlich. Unabhängig von der Materialwahl besteht bei Spülkästen immer ein gewisses kleines Restrisiko einer Leckage. Bspw. könnte eine kleine Beschädigung des Spülkastens auf der Baustelle oder während des Montagevorgangs auftreten und unentdeckt bleiben, was insbesondere bei nach Einbau in eine Raumwand nicht mehr sichtbarem Unterputzspülkästen eine verborgene Wasserleckage zur Folge hätte.

Ähnliche Probleme stellen sich dementsprechend auch bei anderen Unterputz-Wasserabgabegeräten, z. B. Unterputzspülventilen, also Ventilen für eine Spülkasten-lose WC-Spülung, Unterputzarmaturen und Unterputzmischventilen.

Die beschriebenen unentdeckten Leckagen sind vor allem für Holzhäuser oder Holzelemente in Häusern hochproblematisch und können zu erheblichen Schäden führen. Daher sind zusätzliche Schutzmaßnahmen je nach betroffenem Land erwünscht oder sogar vorgeschrieben.

In diesem Zusammenhang gibt es unterschiedliche Lösungen in Form von mehr oder weniger vom Spülkasten entfernten Hartkunststoffschalen oder -umhüllungen, die das Wasser aus einem Leck z. B. auf den Badezimmerfußboden und damit in einen sichtbaren Bereich leiten sollen. Beispielhaft wird verwiesen auf die EP 2 821 557 A. Ferner ist schon vorgeschlagen worden, den Spülkasten von außen mit einer Art Foliensack zu umhüllen, wozu verwiesen wird auf die EP 2 397 613 A.

Das Behältnis kann statt zur Aufnahme eines Wasserabgabegeräts aber auch z. B. in der Art eines Möbels zur Aufbewahrung von verschiedenen benutzerseitig ein- und auszuräumenden Gegenständen dienen, z. B. in einem Duschbereich eines Badezimmers. Es kann dazu Tragböden, etwa Einlegeböden, aufweisen, um bspw. Seifenstücke, Shampooflaschen, Handtücher oder Ähnliches zu lagern. Auch solche Behältnisse zum abgedichteten Wandeinbau sind an sich bekannt.

Schließlich kann das Behältnis auch Teil eines Wasserablaufs sein, insbesondere in einem Badezimmer, wobei Wandabläufe und Bodenabläufe in Betracht kommen. Der Begriff der "Wand" ist im Rahmen dieser Erfindung nämlich auch auf einen Boden oder eine Decke zu beziehen, wobei eine vertikale Wand (im Gegensatz zum Boden und zur Decke) bevorzugt ist. In Wand- oder Bodenabläufen gibt es in der Regel ein Behältnis zur Aufnahme des ablaufenden Wassers, das ebenfalls in einer zur Wand abgedichteten Weise eingebaut wird.

Zum Stand der Technik wird weiterhin verwiesen auf die EP 3 031 990 A1, die einen Bodenablauf zeigt, bei dem in ein Einlassrohr eine mit einer wasserdichten flexiblen Schicht verbundene Dichtmanschette eingeschoben wird, nachdem das Einlassrohr auf eine geeignete Höhe abgesägt worden ist. Dieses Dokument liegt dem Oberbegriff des Anspruchs 1 zugrunde.

Ferner wird verwiesen auf die EP 0 844 340 A1 mit einem Unterputzeinbaukasten für Sanitärarmaturen, der durch eine Manschette aus elastischem und einstückigem Material abgedichtet ist. Die DE 42 41 989 A1 zeigt ebenfalls eine einstückige elastische Abdichtung für eine Unterputzarmatur. Die DE 10 2010 016816 A1 zeigt die Abdichtung einer Bodenablauf-Rinne mit Dichtungsstreifen, die aus einem flexiblen und wasserdichten Trägermaterial mit einer Spinnvliesbeschichtung bestehen können.

Auf dieser Grundlage liegt der Erfindung die Aufgabe zugrunde, ein dem Oberbegriff entsprechendes Behältnis hinsichtlich der für die Abdichtung vorgesehenen Dichtung im Hinblick auf einfache und universelle Montagemöglichkeiten weiterzubilden.

Gelöst wird diese Aufgabe durch ein Behältnis zum abgedichteten Einbau in eine Wand, welches Behältnis die Merkmalskombination des Anspruchs 1 aufweist.

Bevorzugte Ausgestaltungen sind Gegenstand der abhängigen Ansprüche und werden im Folgenden neben der Erfindung in ihrem allgemeinen Sinn näher erläutert. Dies bezieht sich auf das Behältnis und die Verwendung gleichermaßen, ohne dass zwischen diesen beiden im Einzelnen explizit unterschieden wird.

Erfindungsgemäß ist eine Dichtung vorgesehen, die die Öffnung des Behältnisses umgibt und eine Abdichtung zwischen dem Behältnis und der Wand herstellt. Damit soll einerseits die Öffnung nach dem Einbau zugänglich bleiben, andererseits insbesondere kein Wasser in einen außerhalb des Behältnisses bzw. der Öffnung liegenden Bereich und damit unkontrolliert in die Wand eindringen können. Dies bezieht sich natürlich besonders, aber nicht ausschließlich, auf Vorbauwände in Badezimmern oder Trockenbauwände, kann aber z. B. auch Holzwände in Holzhäusern oder andere Wände schützen.

Die Dichtung ist dazu mit zwei Flächenabschnitten ausgestaltet, von denen ein erster dicht an einem Behältniswandteil des Behältnisses befestigt ist und ein zweiter für eine dichtende Anlage an der Wand vorgesehen ist. Der Behältniswandteil verläuft dabei gewinkelt zur Wand, vorzugsweise ungefähr senkrecht, und es kann sich insbesondere um Seitenwände, Bodenwände oder Deckenwände des Behälters handeln (im Unterschied z. B. zur Rückwand). Die beiden Flächenabschnitte der Dichtung sind dabei ebenfalls zueinander gewinkelt, insbesondere ungefähr senkrecht zueinander, sodass der erste Flächenabschnitt gewinkelt zur Wand verläuft und damit besonders günstig dicht an dem Behälterwandabschnitt angebracht werden oder sein kann. Der zweite Flächenabschnitt wiederum verläuft, jedenfalls im endgültig montierten Zustand, in etwa parallel zur Wand und eignet sich damit für die dichtende Anlage.

Wenn hier von "ungefähr senkrecht" oder "senkrecht" die Rede ist, kann dies vorzugsweise einen Winkel von 70 ° bis 110 °, besonders bevorzugter Weise 75 ° bis 105 ° bzw. 80 ° bis 100 ° oder 85 ° bis 95 ° bedeuten, wobei die Wahl der Grenzen in den verschiedenen Sinnzusammenhängen natürlich unabhängig voneinander erfolgt.

Allerdings kann die Dichtung und kann insbesondere der zweite Flächenabschnitt vor dem endgültigen Einbau eine andere Orientierung haben, z. B. in die Öffnung des Behältnisses nach innen eingeschlagen sein. Der erste Flächenabschnitt wiederum ist im noch nicht montierten Zustand und vor Einbau des Behältnisses vorzugsweise bereits an dem Behältniswandteil dicht angebracht.

Für die Herstellung einer solchen Dichtung bietet sich ein flächiges Folienmaterial an, aus dem die gewünschte winklige Struktur (bei der der erste zum zweiten Flächenabschnitt gewinkelt ist) z. B. durch Tiefziehen oder anderes Umformen in einem Stück erzeugt wird.

Die Dichtung ist erfindungsgemäß aber insgesamt zweiteilig (oder mehrteilig), wobei ein erster Dichtungsteil in dem ersten Flächenabschnitt vorliegt und ein zweiter Dichtungsteil in dem zweiten Flächenabschnitt. Das schließt nicht aus, dass der erste Dichtungsteil in den zweiten Flächenabschnitt hineinragt und/oder umgekehrt. Vorzugsweise allerdings beschränkt sich der erste Dichtungsteil auf den ersten Flächenabschnitt. Die beiden Dichtungsteile sind fest und dicht miteinander verbunden.

Beim Einsatz der Dichtungen und des Behälters können dabei verschiedene Situationen auftreten, die zu unterschiedlichen Maßen hinsichtlich der Richtung senkrecht zur Wand führen. Z. B. können beim Einbau unterschiedlich starke Beplankungen der Wand Verwendung finden. Es ist dann von großem Vorteil, mit dem ersten Flächenabschnitt der Dichtung entsprechend überbrücken zu können und infolge eines Übermaßes und einer gewissen Flexibilität auf unterschiedliche Maße Rücksicht nehmen zu können. Der zweite Flächenabschnitt wiederum kann dann z. B. außen auf die Beplankung dichtend aufgebracht werden, z. B. aufgeklebt werden, und danach seinerseits wiederum von einer Wandverkleidung überdeckt werden, z. B. mit Fliesen beklebt werden.

Die zweiteilige Ausführung kann dabei in verschiedener Weise vorteilhaft genutzt werden. So können die beiden Dichtungsteile aus verschiedenen einschließlich verschieden dicken Materialien bestehen und für ihre unterschiedlichen Aufgaben optimiert sein. Insbesondere kann dabei der zweite Dichtungsteil etwas steifer sein und der erste Dichtungsteil etwas flexibler. Wenn dann der erste Dichtungsteil gegenüber der in manchen Anwendungsfällen zu überbrückenden Distanz in einer Richtung senkrecht zur Wand bis zu dem zweiten Flächenabschnitt, also zur Anlage an der Wand, Übermaß aufweist, kann er infolge seiner größeren Flexibilität (oder Weichheit) leichter zusammengeschoben und damit an die tatsächlich geringere zu überbrückende Distanz angepasst werden.

Andererseits kann der etwas steifere zweite Dichtungsteil gut angelegt werden und neigt, v. a. bei Montage an einer vertikalen Wand, weniger zu einem Kollabieren.

Zusätzlich oder alternativ können sich das Material des ersten und das des zweiten Dichtungsteils unterscheiden hinsichtlich elastischer Eigenschaften. Es kann etwa im zweiten Dichtungsteil ein zumindest in einer Richtung elastisch reagierendes ("Stretch"-) Material bevorzugt sein, weil sich dieses erfahrungsgemäß leicht und blasenfrei dichtend anlegen lässt, z. B. beim Aufkleben. Diese Eigenschaft muss aber beim ersten Dichtungsteil nicht von Bedeutung sein. Umgekehrt ist die gerade erwähnte "Weichheit" hinsichtlich eines Zusammenschiebens und Zusammenfaltens eine typische Anforderung des ersten und nicht des zweiten Dichtungsteils.

Auch wenn, was an sich bevorzugt ist, für beide Dichtungsteile das gleiche Material Verwendung findet, kann die Erfindung ähnliche Vorteile bieten, z. B. wenn dieses Material richtungsabhängige Eigenschaften hat. Ein bevorzugtes flexibles Dichtungsmaterial weist bspw. deutlich richtungsabhängige elastische Eigenschaften auf (ist also "anisotrop"). Dabei kommt es vor, dass das Material in der Richtung der größeren Elastizität oder überhaupt in der einzig elastischen Richtung im Hinblick auf das Zusammenschieben oder -falten "weicher" ist.

Wenn z. B. eine Öffnung umlaufend abgedichtet wird, dann würde (zur Vereinfachung von einem Rechteck ausgehend) bspw. an bestimmten Seitenkanten diese "weiche" Richtung in der gewünschten Richtung liegen und an anderen Seitenkanten nicht, wenn nicht gestückelt sondern einstückig gearbeitet wird. Z. B. könnte eine in diesem Sinn nicht erfindungsgemäße, nämlich einteilige Dichtung aus einem in der Ebene des zweiten Flächenabschnitts liegenden Material durch Tiefziehen und Zuschneiden erzeugt werden, wobei der tiefgezogene Bereich dem ersten Flächenabschnitt entspricht. Wenn nun erfindungsgemäß eine Zweiteiligkeit gewählt wird, kann der erste Dichtungsteil mit der gewünschten Ausrichtung aus dem Material erzeugt werden und der zweite Dichtungsteil davon unabhängig hergestellt werden. Beide Teile werden dann miteinander verbunden.

Der erste Dichtungsteil für den ersten Flächenabschnitt kann dann einfach aus dem Bahnmaterial geschnitten und bspw. an einer Stelle zur Erzeugung einer geschlossenen umlaufenden Form zusammengefügt werden. Dabei kann die gewünschte Ausrichtung entlang dem gesamten ersten Dichtungsteil die Vorzugsorientierung haben.

Durch eine Herstellung aus zwei zunächst getrennten und dann zusammengesetzten und miteinander fest und dicht verbundenen Teilen erreicht die Erfindung also eine verbesserte Flexibilität in der Anpassung an bestimmte Anforderungen, insbesondere hinsichtlich der elastischen Eigenschaften oder mechanischen Eigenschaften (hinsichtlich Zusammenschieben oder -falten) des verwendeten Materials.

Vorzugsweise läuft die Dichtung natürlich geschlossen um die Öffnung herum einschließlich aller eventuellen Ecken, denn im Regelfall ist eine Abdichtung rundum gewünscht oder erforderlich. Vorzugsweise ist das zweite Dichtungsteil für sich betrachtet insoweit einteilig, als es aus einer Materialbahn ausgestanzt oder - geschnitten wurde und keine Verbindungsstellen enthält, an denen es mit sich selbst verbunden ist.

Vorzugsweise ist die Öffnung im Wesentlichen rechteckig, wie dies z. B. bei einem Leckageschutz für einen Spülkasten der Regelfall ist. Daran ist die Form der Dichtung vorzugsweise angepasst.

Der erste und der zweite Dichtungsteil können im ersten oder im zweiten Flächenabschnitt miteinander verbunden werden, wobei eine Verbindung im ersten Flächenabschnitt bevorzugt ist. Bspw. können die beiden Dichtungsteile miteinander verklebt oder verschweißt werden; das gilt auch für die zuvor erwähnte Herstellung einer geschlossenen umlaufenden Form des ersten Dichtungsteils. Wenn dementsprechend der zweite Dichtungsteil zu dieser Verbindungsstelle etwas in den ersten Flächenabschnitt hineinragt, so begrenzt sich das vorzugsweise auf einen Anteil des ersten Flächenabschnitts und geht nicht wesentlich über die Verbindung zum ersten Dichtungsteil hinaus. Umgekehrt ist bei dieser Ausgestaltung der erste Dichtungsteil vorzugsweise auf den ersten Flächenabschnitt begrenzt und geht vorzugsweise nicht wesentlich über die erwähnte Verbindung hinaus.

Die erwähnten Verbindungen, insbesondere die zwischen dem ersten und dem zweiten Dichtungsteil, erfolgen vorzugsweise flächig, wobei die Materialien damit (mindestens) doppellagig vorliegen. Wenn sie beispielsweise miteinander verschweißt werden, löst sich natürlich in dieser Doppellagigkeit ihre voneinander getrennte Identität etwas auf. Die Doppellagigkeit meint also streng genommen zunächst nur eine Phase während der Herstellung und im endgültigen Zustand mindestens eine erhöhte Materialstärke.

Infolge der erwähnten Doppellagigkeit oder einer anderen Form der Versteifung im Verbindungsbereich, etwa durch Klebstoff, hat dieser Bereich gegenüber den übrigen Bereichen der Dichtung eine erhöhte Steifigkeit. Da er sich vorzugsweise nur auf einen (in Bezug auf die Wand vorzugsweise äußeren) Teil des ersten Flächenabschnitts beschränkt, kann damit das Zusammenschieben und Zusammenfalten des ersten Dichtungsteils vorzugsweise einwärts davon (bezogen auf die Wand) und auch die Montage der Dichtung an der Behälterwand und, soweit sie über diese nach außen (bezogen auf die Wand) übersteht, auch beim Einbau in der Wand, zusätzlich unterstützt werden.

Ein bevorzugtes Material für die Dichtung ist eine flexible Folie, und zwar mit einem Faserbelag auf mindestens einer Seite, vorzugsweise auf beiden Seiten. Der Faserbelag erleichtert das Verkleben durch Haftungsverbesserung. Z. B. kann es sich um einen Belag aus Polypropylenvlies oder einem anderen Vlies handeln. Die Folie selbst, also im Fall des zweiseitigen Faserbelags der "Kern" ist vorzugsweise ein Elastomer, woraus sich die bereits erwähnten Stretcheigenschaften ergeben. Die Anisotropie der elastischen Eigenschaften kann dabei auch durch den Faserbelag bedingt sein, nämlich z. B. in einer Richtung die Dehnung behindernde und in einer dazu senkrechten Richtung weniger behindernde Fasern.

Für die erwähnten Schweißeigenschaften ist es günstig, wenn die Folie thermoplastische Eigenschaften hat. Insbesondere ist eine thermoplastische Elastomerfolie bevorzugt.

Eine weitere Ausgestaltung weist zumindest eine Falte in dem ersten Flächenabschnitt und dort vorzugsweise in dem ersten Dichtungsteil auf, die schon beim Einbau vorgeprägt ist, z. B. gebügelt ist. Diese mindestens eine Falte erleichtert das Zusammenschieben in einer zu der Wand senkrechten Richtung, wenn die Dichtung diesbezüglich Übermaß hat, und vermeidet auch eine zu starke Beeinflussung des zweiten Flächenabschnitts durch unkontrollierte Faltenbildung. Vorzugsweise sind mindestens zwei und besonders bevorzugter Weise genau drei Falten vorgesehen. Die Funktionsweise ähnelt dann einem Balg.

Die Verbindung zwischen dem ersten und dem zweiten Dichtungsteil ist, wie bereits erwähnt, vorzugsweise geklebt oder geschweißt, insbesondere ultraschallgeschweißt. Beide Möglichkeiten kommen natürlich auch für die Verbindung zwischen der Dichtung, insbesondere dem ersten Dichtungsteil, und der Wand des Behältnisses in Betracht. Diese Wand ist allerdings vorzugsweise eher formstabil und die Verbindung ist daher vorzugsweise geklebt. Insbesondere kann der erste Dichtungsteil von außen an die Behälterwand angeklebt sein, wie das Ausführungsbeispiel zeigt. Dabei kann der Klebstoff gleichzeitig die Abdichtung sicherstellen und ist über die gesamte Länge der Dichtung vorhanden.

Im Folgenden wird die Erfindung anhand eines Ausführungsbeispiels näher erläutert.
- Fig. 1: zeigt in perspektivischer Darstellung ein erfindungsgemäßes Behältnis, nämlich eine Leckageschutzhülle für einen Unterputzspülkasten mit Spülrohr, ausgestattet mit einer erfindungsgemäßen Dichtung;
- Fig. 2: zeigt die Leckageschutzhülle aus Fig. 1 in einem Montagegestell montiert;
- Fig. 3: zeigt die Struktur aus Fig. 2, wobei die Dichtung nach innen umgeschlagen und unter einem Bauschutzdeckel abgedeckt ist und das Montagegestell in Vertikalständern einer Trockenbauwand eingesetzt ist;
- Fig. 4: zeigt im Vergleich zur Fig. 3 einen weitergehenden Installationsschritt, nämlich mit angebrachter Verkleidung der Leichtbauwand und abgenommenem Bauschutzdeckel;
- Fig. 5: zeigt die Situation aus Fig. 4 mit umgeschlagener Dichtung;
- Fig. 6: zeigt die Situation aus Fig. 5 zusammen mit einer Abdeckplatte und entsprechenden Beschlagteilen zur Befestigung derselben;
- Fig. 7: zeigt die Situation aus Fig. 6 mit montierter Abdeckplatte und Befliesung;
- Fig. 8: zeigt die Situation aus Fig. 7 mit einer montierten Schallschutzplatte im Bereich des WC-Anschlusses;
- Fig. 9: zeigt die Situation aus Fig. 8 mit montiertem WC und mit montierter Betätigungsplatte;
- Fig. 10: zeigt eine spätere Demontage der Abdeckplatte und einen Ausbau des Spülkastens ausgehend von der Situation in Fig. 9;
- Fig. 11: zeigt eine perspektivische Darstellung der Dichtung allein;
- Fig. 12: zeigt eine perspektivische, schematische und teils geschnittene Darstelung einer Ecke des Behältnisses mit der Dichtung in eingebauter Situation.

Fig. 1 zeigt ein im Wesentlichen kastenartiges Behältnis 1, nämlich eine Leckageschutzhülle für einen Unterputzspülkasten, deren offene Vorderseite in Fig. 1 nach vorne rechts weist. Dieses kastenartige Behältnis 1 ist gebildet aus einem formstabilen festen Kunststoff und dicht verbunden mit einer die Öffnung in der Vorderseite vollständig umlaufenden flexiblen Dichtung, nämlich einer Foliendichtung 2 aus flexiblem Kunststoffmaterial. Fig. 1 zeigt andeutungsweise, dass sich an das kastenartige Behältnis 1 an seiner Unterseite eine weitere und dicht damit verbundene Leckageschutzumhüllung anschließt, die für ein Spülrohr an dem aufzunehmenden Unterputzspülkasten vorgesehen ist. Diese Leckageschutzumhüllung trägt die Bezugsziffer 3 und endet in derselben vorderen Ebene wie die Foliendichtung 2 mit einer weiteren kreisringförmigen Foliendichtung 4.

Ferner sind an der Innenseite des Behältnisses 1 eingeformte und im Wesentlichen horizontal verlaufende Schienen 5 vorgesehen, von denen eine von außen und eine von innen zu sehen ist und die zum späteren Einschieben des Spülkastens dienen.

Fig. 1 zeigt den Leckageschutz zum besseren Verständnis der folgenden Figuren, und zwar in einem Zustand, der erst ab Fig. 5 vorliegt, also mit nach den Seiten ausgeklappten Foliendichtungen 2 und 4. Der Auslieferungszustand wird anhand Fig. 3 und 4 erläutert.

Fig. 2 zeigt den Leckageschutz aus Fig. 1 mit einem darin eingebauten Unterputzspülkasten 6 und einem Montagegestell 7 zur Montage des Spülkastens in und eines WCs vor einer Wand. Dabei ist das Behältnis 1 zwischen dem Spülkasten 6 und dem Montagegestell 7 vorgesehen. Ferner durchdringt das nach unten vorn weisende Ende der Leckageschutzumhüllung 3 des Spülrohrs einen querlaufenden Träger des Montagegestells 7, sodass die Foliendichtung 4 vor diesem Träger liegt. Auch dieser Zustand entspricht in der folgenden Beschreibung erst der Fig. 5 und nicht dem Auslieferungszustand.

Fig. 3 zeigt das Montagegestell 7 mit dem Leckageschutz aus Fig. 1 zwischen Vertikalständern 8 für eine Leichtbauwand montiert. Diese Montage ist hinsichtlich des an sich konventionellen Montagegestells 7 konventionell. Die montierte Baueinheit weist zusätzlich eine Bauschutzplatte 9 auf der Vorderseite auf, die die in den Fig. 1 und 2 erkennbare Öffnung des Behältnisses 1 weitgehend abdeckt. Dabei sind die Foliendichtungen 2 und 4 eingeschlagen (und die Foliendichtung 4 ist ihrerseits ebenfalls durch einen Aufsatz geschützt). Dies entspricht dem Auslieferungszustand; in Fig. 3 ist also das ausgelieferte und vormontierte Ensemble aus Montagegestell 7, Behältnis 1 und Unterputzspülkasten 6 mit Bauschutzplatte 9 montiert.

In diesem montierten Zustand kann dann die Leichtbauwand 10 auf den Vertikalstützen 8 angebracht werden, wie Fig. 4 zeigt, wobei die Bauschutzplatte 9 als Referenzlinie oder Anschlag dient. Nach deren Abnahme werden dann die Foliendichtungen 2 und 4 umgeschlagen, wie Fig. 5 zeigt, und können zum Beispiel auf der Leichtbauwand 10 aufgeklebt werden.

Fig. 6 zeigt noch neben dieser Situation an der Leichtbauwand 10 lehnend eine zu der Öffnung darin passende Abdeckplatte 11, an der hier nicht weiter dargestellte Beschlagteile 12 angebracht sind.

Fig. 7 zeigt, wie nach Montage der Abdeckplatte 11 in der Öffnung die Leichtbauwand 10 einschließlich der nun damit bündigen Abdeckplatte 11 verfliest worden ist. Die Fliesenschicht hat das Bezugszeichen 13. Dabei ist an der Außenkontur der Abdeckplatte 11 in den Fliesen ein Schlitz vorgesehen, wobei bei diesem Beispiel der obere Schlitz zu einer Fliesenfuge passt, aber die übrigen drei Schlitze nicht. Diese sind durch entsprechende Schnitte in den Fliesen realisiert. Alle Schlitze werden dann mit Silikon verfugt. Die Fliesen 13 sind auch auf den umgeschlagenen Foliendichtungen 2 und 4 verklebt.

Fig. 8 zeigt, dass um den Spülrohrstutzen und den Abflussrohrstutzen des noch nicht sichtbaren WCs herum eine Schallschutzplatte 14 aufgebracht wurde. Diese ist abgesehen von einem Detail an sich konventionell. Dieses Detail ist eine von dem Spülrohrstutzen aus schräg nach unten (in Fig. 8 nach links unten) verlaufende Rinne oder Vertiefung 15.

In Fig. 9 ist die Installation dann fertiggestellt, indem ein WC 16 und eine übliche Betätigungsplatte 17 angebracht sind. Wenn in dieser Situation am Spülkasten 6 oder seinem Spülrohr eine Undichtigkeit auftreten sollte, führt das kastenartige Behältnis 1 oder die entsprechende Umhüllung 3 das entsprechende Leckagewasser im hier dargestellten Fall jedenfalls durch die Umhüllung 3 des Spülrohrs zum Spülrohraustritt und ermöglicht ein Ablaufen durch die Rinne 15. Das Wasser wird damit neben dem WC 16 auf dem Fußboden als Pfütze sichtbar.

Auch wenn das Wasser bei einer anderen Ausgestaltung ohne Spülrohrumhüllung infolge eines Spülkastenlecks nach vorne zur vorderseitigen Öffnung des Behältnisses 1 gelangen sollte, würde es letztlich ohne Probleme auf den Fußboden des Badezimmers gelangen, weil die Vorderseite der Leichtbauwand 10 üblicherweise wasserfest ausgestaltet ist.

In jedem Fall erkennt der Benutzer das Vorliegen eines Lecks. Daraufhin kann der Benutzer eine Reparatur veranlassen. Der Handwerker schneidet die Silikonfuge auf, die die Fliesen vor der Abdeckplatte 11 von den übrigen trennt, und bringt zum Beispiel einen Saugnapf auf den Fliesen auf der Abdeckplatte 11 an. Nach der noch zu beschreibenden Demontage der Betätigungsplatte 17 kann nun die Abdeckplatte infolge der besonderen Ausgestaltung der Beschlagteile 12 nach vorne herausgezogen werden, sodass der Spülkasten 6 zugänglich ist. Dieser wiederum kann nun einschließlich des fest an ihm angebrachten Spülrohrs durch eine Kippbewegung entnommen werden, die in Fig. 10 angedeutet ist. Er wird umgekehrt durch einen intakten Spülkasten 6 ersetzt, woraufhin die Abdeckplatte 11 wieder angebracht, die Silikonfuge wieder erstellt und die Betätigungsplatte 17 montiert wird.

Fig. 11 zeigt die Foliendichtung 2 allein in perspektivischer Ansicht zum besseren Verständnis ihrer Struktur. Sie besteht aus zwei Teilen, nämlich einem ersten Teil 20 und einem zweiten Teil 21. Der erste Teil liegt in einem rechteckig rundum laufenden ersten Flächenabschnitt vor, der im Vergleich mit z. B. Fig. 1, 2 und 5 ersichtlich senkrecht zur Ebene der Wand verläuft. Der zweite Teil 21 liegt im Wesentlichen in einem dazu senkrechten und in der Wandebene liegenden zweiten Flächenabschnitt vor.

Die beiden Teile sind in einem Überlappungsbereich 22 miteinander verschweißt. Diese bestehen dazu aus einem Dreilagenmaterial, nämlich einer mittleren thermoplastischen Elastomerfolie, die beidseits mit einem Polypropylen-Vlies beschichtet ist. Das Vlies ist in einer Richtung (in der Fläche) quer dehnbar und in der anderen dazu senkrechten Richtung so gut wie nicht.

Bei dem Verschweißen werden in der Überlappungszone 22 durch Ultraschall und Reibungswärme die jeweiligen thermoplastischen Kerne der beiden Teile 20 und 21 zumindest an ihrer Grenzfläche zueinander fließfähig und erzeugen somit die Schweißverbindung.

Der Überlappungsbereich 22 befindet sich in dem in Fig. 11 obersten und hinsichtlich der Montageposition äußersten Teil des ersten Flächenabschnitts und gleichzeitig jeweils am Rand des ersten Teils 20 und des zweiten Teils 21. Daraus ergibt sich, dass der zweite Teil durch an sich bekanntes Tiefziehen einen dem Überlappungsbereich 22 entsprechenden Kragen erhalten hat, der etwas in den ersten Flächenabschnitt hineinragt.

Fig. 11 zeigt ferner andeutungsweise eine Naht 23 in dem ersten Dichtungsteil 20. Dieses erste Dichtungsteil 20 ist zunächst genauso wie das zweite Dichtungsteil 21 aus dem flächigen Ausgangsmaterial ausgeschnitten worden und dann in die rechteckige Form gebogen und an der Naht 23 in der gerade beschriebenen Weise ultraschallverschweißt worden.

Ferner weist die Foliendichtung 2 aus Fig. 11 zwei eingebügelte Falten auf, die in Fig. 11 nicht eingezeichnet sind, sich aber aus Fig. 12 ergeben. Dort ist in einer schematischen und perspektivischen Ausschnittdarstellung, vorne links teilweise geschnitten, eine Ecke der Foliendichtung 2 im eingebauten Zustand gezeichnet. Vorne links sind geschnitten zum einen ein Teil des Montagegestells 7, nämlich ein geschnittener Vertikalständer 8, und zusätzlich ein Teil der Leichtbauwand 10 zu sehen. Auf diese ist, wie bereits erläutert, die Foliendichtung 2, nämlich mit ihrem zweiten Teil 21, umgeschlagen und aufgeklebt. Andererseits ist der erste Teil 20 in ebenfalls im Schnitt dargestellter Weise mit einer angedeuteten Klebstoffschicht auf die Außenseite eines in Bezug auf die eingebaute Lage vorderen Wandabschnitts des Behältnisses 1 aufgeklebt und damit abgedichtet. Dementsprechend läuft die in Fig. 12 erkennbare Klebstoffschicht einmal geschlossen um.

Fig. 12 zeigt ferner den Überlappungsbereich 22 am oberen Ende des ersten Flächenabschnitts und des ersten Dichtungsteils 20 und am inneren Ende des zweiten Dichtungsteils 21 und an den zweiten Flächenabschnitt anschließend und dazu rechtwinklig. In Fig. 12 ist ferner mit der doppelt strichpunktierten Linienführung die Abdeckplatte 11 (vgl. Fig. 6) angedeutet.

Unter dieser angedeuteten Abdeckplatte 11 erkennt man eine "Zick-Zack-Linienführung" des ersten Dichtungsteils, nämlich eine durch drei Falten gebildete und ungefähr V-förmig nach innen weisende Faltenbalgform. Diese ist durch drei vorgeprägte Faltlinien, eine obere Faltlinie 24, eine mittlere und in Fig. 12 nach innen weisende Faltlinie 25 und eine dritte untere Faltlinie 26 vorgeprägt.

Das nimmt Rücksicht auf das in dem Beispiel in Fig. 12 begrenzte Dickenmaß (in Fig. 12 vertikal) der Beplankung, also des Materials der Leichtbauwand 10. Man kann erkennen, dass die Materialstärke fast doppelt so groß ausfallen könnte, woraufhin sich die V-Form des ersten Dichtungsteils 20 strecken würde und die zweiteilige Foliendichtung 2 dementsprechend auch bei dickerer Beplankung passen würde. Umgekehrt erkennt man, dass auch bei einer noch etwas dünneren Beplankung und dementsprechend "spitzerem V" die Foliendichtung 2 funktionieren würde.

Der erste Dichtungsteil 20 der Foliendichtung 2 legt sich nicht nur wegen der vorgebügelten Falten 24 bis 26 relativ unproblematisch und ordentlich zusammen, sondern auch wegen der mechanischen Verstärkung infolge der Doppellagigkeit des Materials im Überlappbereich 22 (und der eventuellen Verdickung des Elastomerkerns infolge des Verschweißens oder, bei anderen Beispielen, durch Klebstoff). Damit ist gewissermaßen ein versteifter Rahmen gegeben.

Das vliesbeschichtete Elastomermaterial ist hierbei für den ersten Dichtungsteil 20 so verarbeitet worden, dass die Richtung der maximalen Dehnbarkeit senkrecht zur Wandebene liegt, also in Fig. 12 vertikal. Das gleiche Material wurde für den zweiten Dichtungsteil 21 verwendet, wobei hier, je nach Schenkel der rechteckigen Form, die Richtung der Dehnbarkeit bei diesem Ausführungsbeispiel teils senkrecht und teils parallel zu den Kanten der Öffnung verläuft, bei einem anderen Ausführungsbeispiel aber auch schräg, etwa diagonal, verlaufen könnte. Das im Wesentlichen einseitig dehnbare Material hat sich als besonders günstig dafür erwiesen, beim Ankleben eine flächige Anlage ohne Blasen zu erreichen bzw.

Blasen unter Ausnutzung der elastischen Eigenschaften "wegdrücken" zu können. Grundsätzlich gilt das auch für in alle Richtungen gleich elastisch dehnbares Material, das einseitig elastische Material hat sich aber besonders bewährt. Gleichzeitig ist für solches Material typisch, dass es in der Richtung der maximalen Elastizität hinsichtlich eines Zusammenfaltens oder Zusammenschiebens am weichsten ist. Die in Fig. 12 erkennbare Balg-ähnliche Aufnahme überschüssigen Materials (in Fig. 12 in der vertikalen Richtung) funktioniert deutlich am besten und mit den geringsten Störungen an der Ecke zwischen den beiden Flächenabschnitten der zweiteiligen Dichtung, wenn die besagte Dichtung beim ersten Dichtungsteil senkrecht (oder ungefähr senkrecht) zur Wandebene verläuft. Das wäre bei einem einstückigen Herstellen der Dichtung mit vollständigem Tiefziehen des ersten Flächenabschnitts nicht möglich.

Für das Anlegen und Glattstreichen des zweiten Dichtungsteils 21 im zweiten Flächenabschnitt spielt es erfahrungsgemäß keine wesentliche Rolle, in welcher Richtung die Elastizität vorliegt und man kann sich mit den Streichbewegungen auch daran anpassen.

Der zweiseitige Vliesbelag hat im zweiten Flächenabschnitt den Vorteil, einerseits das Ankleben auf der Beplankung der Leichtbauwand 10 zu erleichtern, vgl. Fig. 12, andererseits aber auch ein späteres Überfliesen oder anderes Aufkleben einer Wandverkleidung zu erleichtern, vgl. Fig. 7.

Wie anhand der Fig. 3 bis 5 erläutert, hat die flexible Dichtung 2 dabei insgesamt auch den Vorteil, vor der Montage in die Öffnung des Behältnisses eingeschlagen werden zu können und erst bei oder nach der Montage des Behältnisses in der beschriebenen Weise daraus entnommen und nach außen umgeschlagen werden zu können.

Die beschriebenen Eigenschaften und auch Verfahrensschritte gelten natürlich in gleicher Weise für andere Behältnisse, z. B. zum Leckageschutz bei einem Unterputzmischventil oder einer Unterputzarmatur oder einem Unterputzspülventil, aber auch zum dichten Einbau z. B. eines Möbel-ähnlichen Behältnisses oder eines Wand- oder Bodenablaufs.

Das Material hat eine ungefähre Flächenmassendichte von 300 bis 350 g/m² und ist in der elastischen Richtung auf das dreifache seiner unbelasteten Maße dehnbar, in der Richtung senkrecht dazu nur auf das eineinhalbfache, wobei beide Werte der Bruchdehnung entsprechen und damit Extrembedingungen. Die Stärke beträgt etwa 0,6 bis 0,7 mm.

Im Übrigen gelten die obigen Ausführungen sinngemäß auch für die Foliendichtung 4, vgl. die Fig. 1, 2, 5, 6, dort allerdings mit runder statt rechteckiger Geometrie und einem Rohrstück statt des Leckageschutzes.

## Patentansprüche

1. Behältnis (1) zum abgedichteten Einbau in eine Wand,
welches Behältnis (1) ausgelegt ist zur Aufnahme eines Wasserabgabegeräts, zur Aufbewahrung von benutzerseitig ein- und auszuräumenden Gegenständen oder, als Teil eines Wasserablaufs, zur Aufnahme von ablaufendem Wasser und welches Behältnis (1) eine nach dem Einbau in die Wand zugängliche Öffnung aufweist
und eine die Öffnung umgebende, mindestens zweiteilige, flexible Dichtung (2, 4) aufweist,
welche Dichtung (2, 4) einen ersten Flächenabschnitt hat, welcher im eingebauten Zustand zu der Wand gewinkelt und an einem Behältniswandteil des Behältnisses (1) dicht befestigt ist, der im eingebauten Zustand zu der Wand gewinkelt verläuft,
und einen zweiten Flächenabschnitt hat, der dicht mit dem ersten Flächenabschnitt verbunden ist und dazu ausgelegt ist, in dem in die Wand eingebauten Zustand des Behältnisses (1) flächig parallel zu der Wand zu verlaufen und um die Öffnung herum dicht an der Wand anzuliegen,
wobei die Dichtung (2, 4) aus mindestens zwei zusammengesetzten, miteinander fest verbundenen Teilen (20, 21) besteht, von denen ein erstes Teil (20) in dem ersten Flächenabschnitt und ein zweites Teil (21) in dem zweiten Flächenabschnitt vorliegt,
**dadurch gekennzeichnet, dass** der erste Dichtungsteil (20) zugunsten einer Anpassung an unterschiedliche zu überbrückende Maße in einer Richtung senkrecht zur Wand ein Übermaß aufweist und flexibel ist.

2. Behältnis (1) nach Anspruch 1, bei dem der erste Teil (20) der Dichtung (2, 4) nur in dem ersten, nicht in dem zweiten Flächenabschnitt vorliegt.

3. Behältnis (1) nach Anspruch 1 oder 2, bei dem der erste und der zweite Teil (20, 21) der Dichtung (2, 4) in einem jeweiligen Bereich (22) überlappend miteinander verbunden sind, der durch den ersten und den zweiten Teil der Dichtung mindestens doppellagig ist.

4. Behältnis (1) nach einem der vorstehenden Ansprüche, bei dem der erste und der zweite Teil (20, 21) der Dichtung (2, 4) miteinander verschweißt, insbesondere ultraschallverschweißt, oder verklebt sind.

5. Behältnis (1) nach einem der vorstehenden Ansprüche, bei dem der erste Teil (20) der Dichtung (2, 4) in dem ersten Flächenabschnitt hinsichtlich eines Faltens oder Biegens infolge eines Zusammenschiebens in einer zu der Wand gewinkelten Richtung weicher ist als der zweite Teil (21) der Dichtung (2, 4) in dem zweiten Flächenabschnitt bzgl. eines Zusammenschiebens in einer in seiner Ebene liegenden und senkrecht zu einem Rand der Öffnung verlaufenden Richtung.

6. Behältnis (1) nach einem der vorstehenden Ansprüche, bei dem der erste Teil (20) und der zweite Teil (21) der Dichtung (2, 4) aus dem gleichen Material bestehen.

7. Behältnis (1) nach einem der vorstehenden Ansprüche, bei dem der erste Teil (20) und der zweite Teil (21) der Dichtung (2, 4) aus auf Zug elastischem Material bestehen, wobei die elastischen Eigenschaften vorzugsweise in einer Richtung in der Flächigkeit des Materials stärker als in einer dazu senkrechten Richtung in dieser Flächigkeit oder ausschließlich in dieser zuerst genannten Richtung vorhanden sind und diese Richtung in dem ersten Teil der Dichtung in dem ersten Flächenabschnitt senkrecht zu einem Rand der Öffnung verläuft.

8. Behältnis (1) nach einem der vorstehenden Ansprüche, bei dem der erste Teil (20) und der zweite Teil (21) der Dichtung (2, 4) aus einer Folie mit einem Faserbelag, vorzugsweise einem beidseitigen Faserbelag und vorzugsweise einer Folie aus thermoplastischem Elastomer, besteht.

9. Behältnis (1) nach einem der vorstehenden Ansprüche, bei dem in dem ersten Teil (20) der Dichtung (2, 4) in dem ersten Flächenabschnitt mindestens eine Falte (24, 25) vorgeprägt, insbesondere gebügelt, ist, welche Falte (24, 25) auf ein Zusammenschieben in einer Richtung senkrecht zu einem Rand der Öffnung erleichtert.

10. Behältnis (1) nach einem der vorstehenden Ansprüche, bei dem die Dichtung (2, 4) in ihrem ersten Flächenabschnitt und mit ihrem ersten Teil (20) an den zu der Wand gewinkelt verlaufenden Behältniswandteil angeklebt ist, vorzugsweise in dichtender Weise über die gesamte Länge der Dichtung (2, 4) entlang dem Behälterwandteil.

11. Behältnis (1) nach einem der vorstehenden Ansprüche, das zur Aufnahme eines Wasserabgabegeräts in dem Behältnis (1) in dem in die Wand eingebauten Zustand ausgelegt ist, vorzugsweise für ein Unterputz-Wasserabgabegerät und besonders bevorzugter Weise für ein Unterputzspülventil, einen Unterputzspülkasten (6), eine Unterputzarmatur und/oder ein Unterputzmischventil.

12. Behältnis nach einem der vorstehenden Ansprüche, das als Teil eines Boden- und/oder Wandablaufs zur Aufnahme des ablaufenden Wassers ausgelegt ist.

13. Behältnis nach einem der vorstehenden Ansprüche zur Möbel-ähnlichen Aufbewahrung von Gegenständen in dem Behältnis in einem Feuchtraum, insbesondere mit einem horizontalen Tragboden darin und vorzugsweise für einen Duschbereich.

14. Verwendung einer Dichtung (2, 4) zur Erstellung eines Behältnisses (1) nach einem der vorstehenden Ansprüche,
welche Dichtung (2, 4) einen ersten Flächenabschnitt hat, welcher im eingebauten Zustand zu der Wand gewinkelt und an einem Behältniswandteil dicht befestigt wird, der im eingebauten Zustand zu der Wand gewinkelt verläuft,
und einen zweiten Flächenabschnitt hat, der dicht mit dem ersten Flächenabschnitt verbunden ist und dazu ausgelegt ist, in dem in die Wand eingebauten Zustand des Behältnisses (1) flächig parallel zu der Wand zu verlaufen und um die Öffnung herum dicht an der Wand anzuliegen,
wobei die Dichtung (2, 4) aus zwei zusammengesetzten, miteinander fest verbundenen Teilen (20, 21) besteht, von denen ein erstes Teil (20) in dem ersten Flächenabschnitt und ein zweites Teil (21) in dem zweiten Flächenabschnitt vorliegt.

15. Verfahren zur Herstellung eines Behältnisses (1) nach einem der Ansprüche 1 bis 13,
bei welchem Verfahren ein erster Teil (20) und ein zweiter Teil (21) einer Dichtung (2, 4) des Behältnisses (1) zusammengesetzt und fest miteinander verbunden werden und
der erste Dichtungsteil in einem ersten Flächenabschnitt der Dichtung (2, 4) an einem Behältniswandteil des Behältnisses (1) dicht befestigt wird, welcher Behältniswandteil in einem in einer Wand eingebauten Zustand des Behältnisses (1) zu der Wand gewinkelt verläuft,
wobei der zweite Dichtungsteil in einem zweiten Flächenabschnitt der Dichtung (2, 4) vorliegt und dazu ausgelegt ist, in dem in die Wand eingebauten Zustand des Behältnisses (1) um eine Öffnung des Behältnisses (1) herum dicht an der Wand anzulegen.

## Claims

1. A container (1) for sealed installation in a wall,
which container (1) is designed to accommodate a water dispenser, to store items placed and cleared away therein by the user or, as part of a water drain, to collect drain water, and which container (1) comprises an opening accessible after installation in the wall
and comprises an at least a two-part flexible seal (2, 4) surrounding the opening, said seal (2, 4) having
a first surface section, which section is angled relative to the wall when installed and is tightly attached to a section of the wall of the container (1), which runs at an angle relative to the wall when installed,
and a second surface section which is tightly connected to the first surface section and is designed to run plane-parallel to the wall and to sit tightly against the wall around the opening when the container (1) is installed in the wall,
wherein the seal (2, 4) consists of at least two assembled, fixedly joined parts (20, 21), a first part (20) of which is present in the first surface section and a second part (21) is present in the second surface section, **characterised in that** the first part (20) of the seal has an oversize and is flexible to facilitate adjustment to different dimensions to be bridged in a direction perpendicular to the wall.

2. The container (1) according to claim 1, wherein the first part (20) of the seal (2, 4) is only present in the first surface section, and not in the second surface section.

3. The container (1) according to claim 1 or 2, wherein the first and second parts (20, 21) of the seal (2, 4) are joined to each other in a respective area (22) such that they overlap, with said area comprising at least two layers by virtue of the first and second parts of the seal.

4. The container (1) according to one of the preceding claims, wherein the first and the second parts (20, 21) of the seal (2, 4) are welded to each other, in particular are ultrasonically welded to each other, or are glued to each other.

5. The container (1) according to one of the preceding claims, wherein, for the purpose of being folded or bent as a result of being pushed together in a direction angled relative to the wall, the first part (20) of the seal (2, 4) in the first surface section is softer than the second part (21) of the seal (2, 4) in the second surface section, for the purpose of being pushed together in a direction running plane and perpendicular to one edge of the opening.

6. The container (1) according to one of the preceding claims, wherein the first part (20) and the second part (21) of the seal (2, 4) are made from the same material.

7. The container (1) according to one of the preceding claims, wherein the first part (20) and the second part (21) of the seal (2, 4) are made from a material that responds elastically to tensioning, wherein the elastic properties are preferably stronger in a direction along the plane of the material than in a direction perpendicular thereto along this plane or only exist in the first direction mentioned and this direction in the first part of the seal in the first surface section runs perpendicular to an edge of the opening.

8. The container (1) according to one of the preceding claims, wherein the first part (20) and the second part (21) of the seal (2, 4) are made from a film with a fibre covering, preferably a fibre covering on both sides, and preferably a film made from thermoplastic elastomer.

9. The container (1) according to one of the preceding claims, wherein at least one fold (24, 25) is pre-formed in the first part (20) of the seal (2, 4) in the first surface section, in particular is created by thermal pressing, which fold (24, 25) facilitates pushing together in a direction perpendicular to an edge of the opening.

10. The container (1) according to one of the preceding claims, wherein the seal (2, 4), in its first surface section, using its first part (20), is glued to the section of the container wall running at an angle relative to the wall, preferably so as to provide a seal spanning the entire length of the seal (2, 4) along the section of the container wall.

11. The container (1) according to one of the preceding claims, which is designed to accommodate a water dispenser in the container (1) when the latter is installed in the wall, preferably for a flush-mounted water dispenser and particularly preferably for a flush-mounted flush valve, a flush-mounted cistern (6), a flush-mounted fitting and/or a flush-mounted mixing valve.

12. The container according to one of the preceding claims, which forms part of a floor and/or wall drain and is designed to collect the drain water.

13. The container according to one of the preceding claims, for storing items in the container in a damp room in the manner of a piece of furniture, in particular containing a horizontal supporting base and preferably for a shower area.

14. Use of a seal (2, 4) to create a container (1) according to one of the preceding claims, said seal (2, 4) having
a first surface section which is angled relative to the wall when installed and is tightly attached to a section of the container wall which runs at an angle relative to the wall when installed, and
a second surface section which is tightly connected to the first surface section and is designed to run plane-parallel to the wall when the container (1) is installed in the wall and to sit tightly against the wall around the opening, wherein the seal (2, 4) comprises two assembled, fixedly joined parts (20, 21), a first part (20) of which is present in the first surface section and a second part (21) is present in the second surface section.

15. A method for manufacturing a container (1) according to one of claims 1 to 13, in which method
a first part (20) and a second part (21) of a seal (2, 4) of the container (1) are assembled and fixedly joined to each other and
the first part of the seal in a first surface section of the seal (2, 4) is tightly attached to a section of the wall of the container (1), which section of the container wall runs at an angle relative to the wall when the container (1) is installed in a wall,
wherein the second part of the seal is present in a second surface section of the seal (2, 4) and is designed to sit tightly against the wall around an opening of the container (1) when the container (1) is installed in the wall.

## Revendications

1. Enceinte (1) destinée à être encastrée de façon étanche dans une paroi murale,
laquelle enceinte (1) est conçue pour recevoir un dispositif de distribution d'eau, pour conserver des objets à ranger ou à débarrasser par un utilisateur ou, dans le cadre d'un système d'évacuation d'eau, pour recevoir de l'eau d'évacuation, ladite enceinte (1) présentant une ouverture qui est accessible après son encastrement dans ladite paroi murale, et
un joint (2, 4) flexible composé d'au moins deux parties et entourant ladite ouverture, ledit joint (2, 4) présentant:
une première partie de surface qui, à l'état encastré, forme un angle par rapport à la paroi murale et est fixée hermétiquement à une partie de paroi de l'enceinte (1) qui, à l'état encastré, forme un angle par rapport à la paroi murale, et
une deuxième partie de surface qui est raccordée hermétiquement à la première partie de surface et est conçue, une fois l'enceinte (1) encastrée dans la paroi murale, pour définir une surface parallèle à la paroi murale et pour être disposée hermétiquement contre la paroi murale autour de l'ouverture;
ledit joint (2, 4) consistant en au moins deux portions (20, 21) assemblées et raccordées solidement l'une à l'autre, dont une première portion (20) est présente dans la première partie de surface et une deuxième portion (21) dans la deuxième partie de surface;
**caractérisée en ce que** la première portion de joint (20) est flexible et présente un surdimensionnement permettant une adaptation à différentes dimensions à couvrir dans une direction perpendiculaire à la paroi murale.

2. Enceinte (1) selon la revendication 1, dans laquelle la première portion (20) du joint (2, 4) est présente uniquement dans la première et non pas dans la deuxième partie de surface.

3. Enceinte (1) selon la revendication 1 ou 2, dans laquelle la première et la deuxième portion (20, 21) du joint (2, 4) sont raccordées en chevauchement l'une à l'autre dans une zone (22) respective qui, du fait des première et deuxième portions de joint, est au moins à double couche.

4. Enceinte (1) selon l'une des revendications précédentes, dans laquelle la première et la deuxième portion (20, 21) du joint (2, 4) sont collées ou bien soudées l'une à l'autre, notamment par soudage aux ultrasons.

5. Enceinte (1) selon l'une des revendications précédentes, dans laquelle la première portion (20) du joint (2, 4) dans la première partie de surface est, eu égard à un pliage ou cintrage découlant d'une compression dans une direction formant un angle par rapport à la paroi murale, plus molle que la deuxième portion (21) du joint (2, 4) dans la deuxième partie de surface relativement à une compression exercée dans une direction disposée dans son plan et perpendiculaire à un bord de l'ouverture.

6. Enceinte (1) selon l'une des revendications précédentes, dans laquelle la première portion (20) et la deuxième portion (21) du joint (2, 4) se composent du même matériau.

7. Enceinte (1) selon l'une des revendications précédentes, dans laquelle la première portion (20) et la deuxième portion (21) du joint (2, 4) se composent d'un matériau élastique en traction, les propriétés élastiques étant de préférence plus fortes dans une direction dans la planéité du matériau que dans une direction perpendiculaire à cette dernière dans cette même planéité ou bien existant exclusivement dans la première direction susmentionnée et cette direction dans ladite première portion du joint dans la première partie de surface étant perpendiculaire à un bord de l'ouverture.

8. Enceinte (1) selon l'une des revendications précédentes, dans laquelle la première portion (20) et la deuxième portion (21) du joint (2, 4) se composent d'une feuille revêtue de fibres, de préférence sur les deux faces, et se composent de préférence d'une feuille en élastomère thermoplastique.

9. Enceinte (1) selon l'une des revendications précédentes, dans laquelle au moins un pli (24, 25) est prémarqué, notamment par pression à chaud, dans la première portion (20) du joint (2, 4) dans la première partie de surface, lequel pli (24, 25) facilitant une compression dans une direction perpendiculaire à un bord de l'ouverture.

10. Enceinte (1) selon l'une des revendications précédentes, dans laquelle le joint (2, 4), dans sa première partie de surface et par sa première portion (20), est collé à la partie de paroi de l'enceinte qui forme un angle par rapport à la paroi murale, de préférence de façon étanche sur toute la longueur du joint (2, 4) le long de la partie de paroi de l'enceinte.

11. Enceinte (1) selon l'une des revendications précédentes, conçue pour recevoir un dispositif de distribution d'eau une fois ladite enceinte (1) encastrée dans la paroi murale, et destinée de préférence à un dispositif de distribution d'eau encastré et, de manière particulièrement préférable, à une bonde de vidage encastrée, à un réservoir encastré (6), à un article de robinetterie encastré et/ou un mitigeur encastré.

12. Enceinte selon l'une des revendications précédentes, faisant partie d'un système d'évacuation au sol et/ou mural et est conçue pour recevoir de l'eau d'évacuation.

13. Enceinte selon l'une des revendications précédentes, permettant, à la manière d'un meuble, d'y conserver des objets dans une pièce humide, en comportant notamment une surface de rangement horizontale, destinée de préférence à un coin douche.

14. Utilisation d'un joint (2, 4) pour produire une enceinte (1) selon l'une des revendications précédentes, lequel joint (2, 4) présente:
une première partie de surface qui, à l'état encastré, forme un angle par rapport à la paroi murale et est fixée hermétiquement à une partie de paroi de l'enceinte qui, à l'état encastré, forme un angle par rapport à la paroi murale, et
une deuxième partie de surface qui est raccordée hermétiquement à la première partie de surface et est conçue, une fois l'enceinte (1) encastrée dans la paroi murale, pour définir une surface parallèle à la paroi murale et pour être disposée hermétiquement contre la paroi murale autour de l'ouverture;
ledit joint (2, 4) consistant en deux portions (20, 21) assemblées et raccordées solidement l'une à l'autre, dont une première portion (20) est présente dans la première partie de surface et une deuxième portion (21) dans la deuxième partie de surface.

15. Procédé de réalisation d'une enceinte (1) selon l'une des revendications 1 à 13, dans lequel procédé:
une première portion (20) et une deuxième portion (21) d'un joint (2, 4) de l'enceinte (1) sont assemblées et raccordées solidement l'une à l'autre, et
la première portion de joint dans une première partie de surface du joint (2, 4) est fixée hermétiquement à une partie de paroi de l'enceinte (1), laquelle partie de paroi de l'enceinte forme un angle par rapport à la paroi murale une fois l'enceinte (1) encastrée dans une paroi murale;
ladite deuxième portion de joint étant présente dans une deuxième partie de surface du joint (2, 4) et étant conçue, une fois l'enceinte (1) encastrée dans la paroi murale, pour être disposée hermétiquement contre la paroi murale autour de l'ouverture de l'enceinte (1).
